# EUROPÄISCHE PATENTSCHRIFT

(11) **EP 0 203 445 B1**
(45) Veröffentlichungstag und Bekanntmachung des Hinweises auf die Patenterteilung: **20.12.1989**
(21) Anmeldenummer: 86106484.8
(22) Anmeldetag: 13.05.1986
(51) Int. Cl.: F28D 7/08, F28F 19/00, F28D 21/00

(54) **Rohgas-Reingas-Wärmetauscher**
Raw gas-clean gas heat exchanger
Echangeur de chaleur entre gaz brut et gaz épuré

(30) Priorität: 24.05.1985 DE 3518842
(43) Veröffentlichungstag der Anmeldung: 03.12.1986
(73) Patentinhaber: SIEMENS AKTIENGESELLSCHAFT, 80333 München (DE)
(72) Erfinder: Ganzer, Winfried, Dipl.-Ing., D-8520 Erlangen (DE)

(56) Entgegenhaltungen:
- DE-A- 1 501 682
- DE-C- 365 846
- DE-C- 961 629
- FR-A- 1 161 500
- FR-A- 1 557 793
- GB-A- 603 467
- GB-A- 653 540
- GB-A- 1 379 168
- US-A- 1 725 322
- US-A- 2 703 225
- US-A- 2 967 047
- US-A- 3 310 104
- PATENT ABSTRACTS OF JAPAN, BAND 7, NR. 110, 13. MAI 1983, SEITE 1255 M 214; & JP-A-58 31 290 ( BABCOCK HITACHI K.K. ) 23.02.1983

## Beschreibung

Die Erfindung bezieht sich auf einen Rohgas-Reingas-Wärmetauscher, insbesondere für staubbeladenes Rohgas, mit vom Reingas durchströmten Wärmetauscherrohren in einem im wesentlichen senkrecht stehenden, unten offenen und von oben her mit Rohgas beaufschlagten Kanal, der mitsamt den Wärmetauscherrohren in einem allseitig geschlossenen, am oberen Ende mit einer Rohgasaustrittsleitung versehenen Behälter angeordnet ist.

Wärmetauscher, bei denen heißes Gas als Primärmedium ein anderes als Sekundärmedium dienendes Gas aufheizt, sind bekannt. Es ist auch bekannt, daß man eine höchstmögliche Aufheizung des Sekundärmediums erreicht, wenn dieses im Gegenstrom zum Primärmedium durch den Wärmetauscher strömt. Bei stark staubbeladenen Gasen, wie sie insbesondere hinter Kohlenstaubfeuerungen, Wirbelschichtöfen, oder auch Kohlevergasern entstehen, besteht jedoch das Problem, die die Wärmeübertragung beeinträchtigenden Ablagerungen zu vermindern bzw. solche Ablagerungen wieder zu entfernen. Dabei handelt es sich nicht immer nur um Ablagerungen von Ruß-, Staub- und Ascheteilchen, sondern insbesondere hinter Kohlevergasern auch um die Desublimation von NH₄CI sowie um Ablagerungen, die auf thermophoretische Effekte zurückzuführen sind. Diese Ablagerungen können von innen durchströmte Wärmetauscherrohre zusetzen oder, wenn sie diese umströmen, außen auf den Wärmetauscherrohren Beläge bilden, die die Zwischenräume zwischen diesen Wärmetauscherrohren nach und nach einengen und schließlich auch zusetzen. Diese Beläge verringern den Wärmeübergang bereits deutlich, wenn sie eine Stärke von ein bis zwei Millimetern aufweisen.

Durch die DE-OS 1 501 682 ist bereits ein Wärmetauscher bekannt, bei dem beide Medien, das aufzuheizende und das abzukühlende Medium, Gase sein können. Die Wärmetauscherrohre sind bei diesem vorbekannten Wärmetauscher in einem von oben mit dem anderen Medium beaufschlagten, im wesentlichen senkrecht stehenden, Kanal in verschiedenen über gekrümmten Rohrbögen miteinander verbundenen Rohrfelderebenen angeordnet. Der Kanal ist an seinem unteren Ende mit einer Austrittsöffnung versehen und in einem Behälter angeordnet, der seinerseits an seinem oberen Ende mit einer Austrittsöffnung für dieses andere Medium ausgestattet ist. Es ist eine Eigenart dieses Wärmetauschers, daß er nur für reine Gase eingesetzt werden kann, weil er sich bei staubhaltigen Gasen unterhalb des Kanals und auf den diversen Rohrfeldebenen leicht zersetzen würde.

Es ist bereits vorgeschlagen worden, die staubbeladenen Rohgase durch die Wärmetauscherrohre strömen zu lassen und dabei die Durchströmgeschwindigkeit so hoch zu wählen, daß eine Belagbildung in den Rohren verhindert wird. Diese Lösung erfordert jedoch erhebliche Verdichterleistungen und führt bei der Staubbeladung des Rohgases zu Erosionsproblemen an den Wärmetauscherrohren und den Verdichtern.

Der Erfindung liegt die Aufgabe zugrunde, einen Rohgas-Reingas-Wärmetauscher zu entwickeln, der besonders an die Betriebsbedingungen beim Einsatz stark staubhaltiger Rohgase angepaßt ist. Dabei sollte eine möglichst geringe Temperaturdifferenz zwischen dem eintretenden heißen Rohgas und dem austretenden Sekundärmedium, dem Reingas, erreicht werden.

Diese Aufgabe wird durch die Merkmale des Anspruchs 1 gelöst. Vorteilhafte Weiterbildungen sind in den Ansprüchen 2 bis 7 beschrieben.

Bei der erfindungsgemäßen Konstruktion durchströmt das Reingas die Wärmetauscherrohre und umströmen die staubbeladenen Rohgase diese Wärmetauscherrohre von außen im Gegenstrom. Auf diese Weise wird ein Verstopfen der engen Wärmetauscherrohre vermieden, ohne daß die Strömungsgeschwindigkeit in ihnen unnötig hoch heraufgesetzt zu werden braucht. Infolge des Einsatzes der Wärmetauscherrohre in einen im wesentlichen senkrecht stehenden, unten offenen Kanal, der von oben her mit Rohgas beaufschlagt wird und der Anordnung der Wärmetauscherrohre in verschiedenen, parallel zueinander und zur Symmetrieachse des Kanals verlaufenden Ebenen, wird sichergestellt, daß ein größtmöglicher Anteil des Staubes direkt von oben nach unten durch den Kanal hindurchtransportiert wird, ohne daß ihm Gelegenheit gegeben wird sich vorher abzulagern. Dadurch wird es auch möglich, während des Betriebes die Wärmetauscherrohre mit zwischen der Rohrebene hindurchgeführte Rußbläsern oder anderen geeigneten Vibrationsvorrichtungen abzureinigen. Außerdem wird es so auch möglich, einzelne defekt gewordene Wärmetauscherrohre unbehindert von benachbarten Wärmetauscherrohren auszuwechseln. Durch die Anordnung des Kanals mitsamt den Wärmetauscherrohren in einem allseitig geschlossenen, am oberen Ende mit einer Rohgas-Austrittsleitung versehenen Behälter wird erreicht, daß letzterer von dem abgekühlten Rohgas umströmt wird und die anzubringende Wärmeisolation nur noch auf die wesentlich niedrigere Temperatur des abgekühlten Rohgases abgestellt zu werden braucht. Darüber hinaus ergibt sich durch die so bewirkte Umlenkung des Rohgases um 180_{°} am unteren, offenen Ende des Kanals eine fliehkraftbedingte Abtrennung der mitgeführten Teilchen vom Rohgas. Diese können bei Bedarf bevor sie die Gasströmung behindern am unteren trichterförmig ausgebildeten Ende des Behälters über eine dort vorgesehene Ascheabzugsvorrichtung aus dem Behälter entfernt werden.

Dabei hat es sich als besonders wartungsfreundlich erwiesen, daß die Wärmetauscherrohre zusätzlich zu ihrer Verlegung in zueinander und zur Symmetrieachse des Kanals parallelen Ebenen am unteren Ende des Kanals an einem Eingangs- und am oberen Ende des Kanals an einem Ausgangssammler angeschlossen sind. Im Falle eines Defektes eines der Wärmetauscherrohre kann dieses dann an gut zugänglichen Stellen am oberen oder unteren Ende des Kanals abgeschnitten, herausgezogen und durch ein neues Wärmetauscherrohr ersetzt werden.

Eine thermisch besonders günstige Lösung ergibt sich, wenn der Eingangssammler in Weiterbildung der Erfindung im Innern des Kanals angeordnet ist. In diesem Fall wird seine verhältnismäßig große Oberfläche direkt von heißen Rauchgasen angeströmt, so daß in diesem Bereich kein Wärmeverlust entstehen kann.

Weitere Einzelheiten der Erfindung werden anhand zweier in den Figuren dargestellter Ausführungsbeispiele erläutert. Es zeigen:
Fig. 1 einen Längsschnitt durch einen erfindungsgemäßen Rohgas-Reingas-Wärmetauscher,
Fig. 2 einen Schnitt längs der Linie 11-11 der Fig. 1,
Fig. 3 einen etwas abgewandelten Rohgas-Reingas-Wärmetauscher, bei dem der Eingangssammler in den Kanal verlagert ist.

In der Fig. 1 erkennt man in einem Längsschnitt durch den Rohgas-Reingas-Wärmetauscher 1 die von oben konzentrisch mündende Rohgas-Eintrittsleitung 3 und deren Erweiterung zu einem im wesentlichen rechteckigen Kanal 4 im Innern des Druckbehälters 2 des Rohgas-Reingas-Wärmetauschers 1. In dem Kanal 4 des Rohgas-Reingas-Wärmetauschers 1 sind die mäanderförmig geführten Wärmetauscherrohre 5, die am unteren, offenen Ende des Kanals an einen Austrittssammler 7 für das Reingas angeschlossen sind, angedeutet. Der Eintrittssammler 6 und der Austrittssammler 7 sind an je eine separate Reingasleitung 8, 9 angeschlossen. Das obere Ende des Druckbehälters 2 des Rohgas-Reingas-Wärmetauschers 1 ist flaschenförmig ausgebildet und umschließt die Rohgaseintrittsleitung 3. In diesem Bereich ist eine Rohgasaustrittsleitung 10 seitlich herausgeführt.

Wie die Schnittdarstellung der Fig. 2 zeigt, ist der Druckbehälter. 2 zylindrisch ausgeführt, während der die Wärmetauscherrohre 5 tragende Kanal 4 einen im wesentlichen rechteckigen Querschnitt besitzt. Außerdem erkennt man in der Fig. 2, daß die Wärmetauscherrohre 5 in parallel zur Symmetrieachse des Kanals 4 angeordneten, zueinander parallelen Ebenen geführt sind.

Beim Betrieb des Rohgas-Reingas-Wärmetauschers 1 strömt das heiße, staubbeladene Rohgas von oben über die Rohgaseintrittsleitung 3 in den Kanal 4 des Rohgas-Reingas-Wärmetauschers. Es strömt dabei an den mäanderförmig gebogenen Wärmetauscherrohren 5 vorbei und gibt dabei seine Wärme an das durch die Wärmetauscherrohre 5 strömende Reingas ab. Am unteren offenen Ende des Kanals 4 wird das Rohgas um 180_{°} umgelenkt, um innerhalb des Druckbehälters 2 auf der Außenseite des Kanals 4 zum oberen Ende des Rohgas-Reingas-Wäremtauschers und dann in die Rohgas- Austrittsleitung 10 zu strömen. Durch die scharfe Umlenkung am unteren Ende des Kanals 4 werden mitgerissene Teilchen aller Art vom Rohgas getrennt. Sie fallen auf den trichterförmig ausgebildeten Boden 11 des Druckbehälters 2. Von dort können sie von Zeit zu Zeit über eine Ascheschleuse 12 abgezogen werden. Das von unten aus der Reingasleitung in den unteren Eintrittssammler 6 einströmende kalte Reingas strömt im Gegenstrom vom unteren Eintrittssammler durch die einzelnen Wärmetauscherrohre 5 und aus diesen unter gleichzeitiger Aufwärmung zu dem oberen Austrittssammler 7. Vom Austrittssammler 7 gelangt es in die Reingas-Austrittsleitung 9. Wie die Figuren 1 und 2 zeigen, sind sowohl der Ein- als auch Austrittssammler 6, 7 an gegenüberliegenden Seiten an der Reingas-Eintritts- bzw. an der Reingas-Austrittsleitung 8, 9 angeschlossen.

Es ist ein großer Vorteil dieses Rohgas-Reingas-Wärmetauschers 1, daß ein Großteil der vom Rohgas antransportierten Teilchen an den Wärmetauscherrohren 5 vorbeiführt und am unteren Ende des Kanals 4 bei der Umlenkung um 180_{°} vom Rohgas abgetrennt und schließlich in den trichterförmigen Boden 11 des Druckbehälters 2 fällt. Hierdurch wird der Aufwand für die Gasentstaubung bedeutend verringert. Gleiches gilt auch für die Staubteilchen, die sich auf den einzelnen Mäandern der Wärmetauscherrohre 5 abgesetzt hatten und von dem nachströmenden Rohgas wieder heruntergeblasen wurden. Sie können über die Ascheschleuse 12 von Zeit zu Zeit abgezogen werden. Das im wesentlichen gereinigte und auf 150_{°} abgekühlte Rohgas kann dann über die Rohgas-Austrittsleitung 10 einer weiteren Verwendung zugeführt werden. Des weiteren ermöglicht die rohrbodenfreie Führung der Wärmetauscherrohre 5 in zweidimensionalen, parallelen Ebenen den unbehinderten Einsatz von Rußbläsern und anderen Reinigungsgerätschaften. Sie erlaubt auch den nachträglichen Austausch von ganzen Wärmetauscherrohren, die zu diesem Zweck am Ein- und Austrittssammler 6, 7 abgetrennt, bzw. neu angeschweißt werden können.

Die Fig. 3 zeigt eine Variation des Rohgas-Reingas-Wärmetauschers der Fig. 1. Auch hier führt die Rohgas-Eintrittsleitung 13 von oben senkrecht in den Druckbehälter 14 des Rohgas-Reingas-Wärmetauschers 15 und ist der rechteckige, zentrisch im Druckbehälter 14 angeordnete Kanal 16 am unteren Ende offengehalten. Auch umschließt der Druckbehälter 14 die Rohgas-Eintrittsleitung 13 in gleicher Weise, wie anhand der Fig. 1 beschrieben wurde. Die Rohgas-Austrittsleitung 17 ist auch hier om oberen Ende des Druckbehälters 14 angeschlossen. Schließlich stimmt auch die Ausführung des Eintrittssammlers 18 und die Führung der Wärmetauscherrohre 19 mit den Ausführungsbeispielen der Fig. 1 und 2 überein. Der Reingas-Austrittssammler 20 ist jedoch abweichend vom Ausführungsbeispiel der Fig. 1 im Innern und nicht außerhalb des Kanals 16 geführt und wird somit von heißem Rohgas umspült. Die beiden Steigleitungen 21, 22 zu beiden Seiten des Austrittssammlers 20 treffen sich in der Mitte oberhalb des Austrittssammlers im Bereich der Symmetrieachse 23 des Rohgas-Reingas-Wärmetauschers 15 in der Rohgas-Eintrittsleitung 13. Sie werden spiegelbildlich zur Rohgas-Austrittsleitung 17 aus dem Rohgas-Kanal 13 und dem Druckbehälter 14 herausgeführt. Bei dieser Variante, die sich insbesondere bei geringeren Temperaturunterschieden zwischen dem aufgeheizten Reingas und dem eingetretenen Rohgas positiv auswirkt, wird vermieden, daß das aufgeheizte, in den Austrittssammler 20 strömende Reingas Wärme an das bereits abgekühlte Rohgas abgibt. Stattdessen werden die Steigleitungen des Austrittssammlers 20 vom heißen Rohgas umspült.

## Patentansprüche

1. Rohgas-Reingas-Wärmetauscher (1, 15), insbesondere für staubbeladenes Rohgas, mit vom Reingas durchströmten Wärmetauscherrohren (5, 19) in einem im wesentlichen senkrecht stehenden, unten offenen und von oben her mit Rohgas beaufschlagten Kanal (4, 16), der mitsamt den Wärmetauscherrohren (5, 19) in einem allseitig geschlossenen, am oberen Ende mit einer Rohgas-Austrittsleitung (10, 17) versehenen Behälter (2, 14) angeordnet ist, dadurch gekennzeichnet, daß die Wärmetauscherrohre (5, 19) in verschiedenen parallel zueinander und zur Symmetrieachse (23) des Kanals angeordneten Ebenen mäanderförmig gebogen verlaufend angeordnet sind, am unteren Ende des Kanals (4, 16) an einen Eintritts- und am oberen Ende des Kanals an einem Austrittssammler (6, 7, 18, 20) angeschlossen sind, der Boden (11) des Behälters (2, 14) trichterförmig ausgebildet ist und mit einer Ascheabzugsvorrichtung (12) am tiefsten Punkt des Bodens (11) des Behälters (2, 14) versehen ist.

2. Rohgas-Reingas-Wärmetauscher nach Anspruch 1, dadurch gekennzeichnet, daß der Austrittssammler (20) im Inneren des Kanals (16) angeordnet ist.

3. Rohgas-Reingas-Wärmetauscher nach Anspruch 1, dadurch gekennzeichnet, daß der Eintrittssammler im Inneren des Kanals angeordnet ist.

4. Rohgas-Reingas-Wärmetauscher nach Anspruch 1, dadurch gekennzeichnet, daß die Rohgas- Austrittsleitung (10, 17) die Rohgas-Eintrittsleitung (3, 13) konzentrisch umgibt.

5. Rohgas-Reingas-Wärmetauscher nach Anspruch 1, dadurch gekennzeichnet, daß der Kanal (4, 16) einen rechteckigen Querschnitt hat.

6. Rohgas-Reingas-Wärmetauscher nach Anspruch 1, dadurch gekennzeichnet, daß der Behälter (2, 14) einen zylindrischen Querschnitt hat.

## Claims

1. Crude gas-pure gas heat exchanger (1, 15), in particular for dust-laden crude gas, with heat exchanger pipes (5, 19) with pure gas flowing through in a substantially vertical fixed duct (4, 16), open at the bottom and acted upon from the top by crude gas, said duct being arranged together with the heat exchanger pipes (5, 19) in a vessel (2, 14), closed on all sides and provided at the top end with a crude gas outlet line (10, 17), characterised in that the heat exchanger pipes (5, 19), arranged in various planes, parallel to each other and to the axis of symmetry (23) of the duct, extending in wave form, in a bent manner, are attached at the lower end of the duct (4, 16) to an inlet collector and at the upper end of the duct to an outlet collector (6, 7, 18, 20), the base (11) of the vessel (2, 14) being constructed in the form of a funnel, and provided with a cinder outlet device (12) at the lowest point of the base (11) of the vessel (2, 14).

2. Crude gas-pure gas heat exchanger according to claim 1, characterised in that the outlet collector (20) is arranged in the interior of the duct (16).

3. Crude gas-pure gas heat exchanger according to claim 1, characterised in that the inlet collector is arranged in the interior of the duct.

4. Crude gas-pure gas heat exchanger according to claim 1, characterised in that the crude gas outlet line (10, 17) concentrically surrounds the crude gas inlet line (3, 13).

5. Crude gas-pure gas heat exchanger according to claim 1, characterised in that the duct (4, 16) has a rectangular cross-section.

6. Crude gas-pure gas heat exchanger according to claim 1, characterised in that the vessel (2, 14) has a cylindrical cross-section.

## Revendications

1. Echangeur de chaleur entre gaz brut et gaz épuré (1, 15), notamment du gaz brut chargé de poussière, comprenant des échangeurs de chaleur (5, 19) parcourus par du gaz épuré et disposés dans un canal (4, 16), essentiellement vertical ouvert vers le bas, alimenté par le haut en gaz brut et qui est disposé avec les tubes d'échangeur de chaleur (5, 19) dans une cuve (2, 14) fermée de tous côtés et munie à l'extrémité supérieure d'un conduit de sortie du gaz brut (10, 17), caractérisé en ce que les tubes d'échangeur de chaleur (5, 19) sont disposés, en s'étendant en forme de méandres, dans des plans différents, parallèles entre eux et à l'axe de symétrie (23) du canal, et sont raccordés à l'extrémité supérieure du canal (4, 16) à un collecteur d'entrée (6, 18) et à l'extrémité supérieure du canal à un collecteur de sortie (7, 20), le fond (11) de la cuve (2, 14) étant constitué en forme de trémie et étant muni d'un dispositif d'évacuation des cendres (12) au point le plus bas du fond de la cuve (2, 14).

2. Echangeur de chaleur entre du gaz brut et du gaz épuré suivant la revendication 1, caractérisé en ce que le collecteur de sortie (20) est disposé à l'intérieur du canal (16).

3. Echangeur de chaleur entre du gaz brut et du gaz épuré, suivant la revendication 1, caractérisé en ce que le collecteur d'entrée est disposé à l'intérieur du canal.

4. Echangeur de chaleur entre du gaz brut et du gaz épuré, suivant la revendication 1, caractérisé en ce que le conduit de sortie du gaz brut (10, 17) entoure concentriquement le conduit d'entrée du gaz brut (3, 13).

5. Echangeur de chaleur entre du gaz brut et du gaz épuré, suivant la revendication 1, caractérisé en ce que le canal (4, 16) a une section transversale rectangulaire.

6. Echangeur de chaleur entre du gaz brut et du gaz épuré, suivant la revendication 1, caractérisé en ce que la cuve (2, 14) a une section transversale cylindrique.
